# EUROPÄISCHE PATENTSCHRIFT

(11) **EP 1 333 120 B1**
(45) Veröffentlichungstag und Bekanntmachung des Hinweises auf die Patenterteilung: **27.10.2004**
(21) Anmeldenummer: 02002433.7
(22) Anmeldetag: 01.02.2002
(51) Int. Cl.: D21F 1/00, D21F 7/08

(54) **Papiermaschinenbespannung, insbesondere Pressfilz**
Papermaker's fabric, in particular press felt
Tissu pour papeterie, en particulier feutre de presse

(43) Veröffentlichungstag der Anmeldung: 06.08.2003
(73) Patentinhaber: Thomas Josef Heimbach GmbH & Co., D-52353 Düren (DE)
(72) Erfinder: Körfer, Stefan, 41239 Mönchengladbach (DE); Telgmann, Dieter, 52372 Kreuzau (DE)
(74) Vertreter: Paul, Dieter-Alfred, Dipl.-Ing.

(56) Entgegenhaltungen:
- EP-A- 0 413 869
- EP-A- 0 466 990
- EP-A- 0 995 835
- GB-A- 1 053 282
- US-A- 3 158 984

## Beschreibung

Die Erfindung betrifft eine Papiermaschinenbespannung, insbesondere einen Preßfilz, mit einem Träger und mit Fäden, die als profilierte Monofile mit einem von einem kreisförmigen Querschnitt abweichenden Profil ausgebildet sind, wobei profilierte Monofile vorhanden sind, die schraubenförmig profiliert sind.

Papiermaschinenbespannungen sind in Papiermaschinen umlaufende Bänder großer Länge und Breite, die der Ausbildung und Führung der Papierbahn durch die Papiermaschine dienen. Ihr Aufbau hängt stark davon ab, in welchem Teil der Papiermaschine sie eingesetzt werden. In den ersten beiden Partien einer Papiermaschine, der Blattbildungspartie und der Pressenpartie, müssen die Papiermaschinenbespannungen so gestaltet sein, daß die Papierbahn möglichst gut entwässert wird, damit der Energieaufwand für die thermische Trocknung in der anschließenden Trockenpartie gering bleibt. Die Entwässerung geschieht dabei durch die Papiermaschinenbespannung hindurch, d.h. sie muß so aufgebaut sein, daß die von der Papierbahn kommende Flüssigkeit möglichst effizient zur anderen Seite der Papiermaschinenbespannung transportiert wird.

Um dies zu gewährleisten, sind verschiedenste Ausführungsformen von Papiermaschinenbespannungen entwickelt worden. Für die Blattbildungspartie sind Formiersiebe vorgesehen, die in der Regel aus einem Gewebe als Träger bestehen. Solch reine Gewebe sind auch schon für die Pressenpartie vorgeschlagen worden. Sie neigen jedoch unter dem hohen Druck in den Pressen der Pressenpartie zur Ausbildung von Markierungen in der Papierbahn, weshalb nach wie vor sogenannte Preßfilze gebräuchlich sind, bei denen ein Träger in einer Fasermatrix eingebettet ist. Der Träger dient dabei der Aufnahme insbesondere der auf die Papiermaschinenbespannung wirkenden Zugkräfte und ist vornehmlich als Gewebe ausgebildet, wobei der Träger auch aus mehreren, untereinander nicht verbundenen Trägerbahnen aufgebaut sein kann. Auf diesen Träger wird dann einoder beidseitig ein Faservlies aufgenadelt, das für einen Schutz des Trägers vor Abrieb und für ebene Oberflächen sorgt.

Statt eines aus Längs- und Querfäden bestehenden Gewebes können für den Träger auch andere textile Fadenkonstruktionen verwendet werden, wie Gewirke, Fadengelege oder Fadenscharen (vgl. EP-B-0 394 293, EP-A-0 038 276). Die verschiedenen Formen von aus Fäden bestehenden Gebilden können auch miteinander kombiniert werden, wie das Beispiel aus der DE-C 40-40 861 zeigt. Daneben sind auch Träger aus Netzwerken bekannt (vgl. WO 92/17643; EP-B-0 307 182).

Die Fäden, aus denen textile Träger bestehen, haben in der Regel einen kreisrunden Querschnitt. Für bestimmte Zwecke werden auch im Querschnitt rechteckige, flache Fäden verwendet. Darüber hinaus sind eine Reihe von Vorschlägen für andere Querschnittsformen von Fäden für die Träger von Papiermaschinenbespannungen oder die Fasern von Vliesauflagen gemacht worden, die zum Teil stark profiliert sind (DE-A-40 31 608; US-A-5,361,808; DE-A-195 45 386; US-A-5,591,525; EP-A-1 067 239; DE-A-199 00 989; EP-A-0 995 835). Die Profilierung dieser Fäden bzw. Fasern geschieht dabei aus unterschiedlichsten Gründen. Allen Fäden bzw. Fasern gemeinsam ist, daß das Profil längs gestreckt ist, sich also in der Achse des jeweiligen Fadens erstreckt.

Insbesondere bei Preßfilzen besteht ein wesentliches Ziel darin, den Aufbau so zu gestalten, daß eine möglichst effektive Entwässerung bewirkt wird. Wesentlich hierfür ist, daß die Papiermaschinenbespannung eine gute Flüssigkeitsaufnahmekapazität und wenig Durchflußwiderstand hat. Man ist deshalb bestrebt, unter Beachtung der übrigen Anforderungen, wie Festigkeit, Markierfreiheit und dergleichen, ein möglichst hohes offenes Volumen innerhalb der Papiermaschinenbespannung zur Verfügung zu stellen.

Zur Erreichung dieses Ziels wird in der GB-A-1 053 282 und der US-A-3,158,984 vorgeschlagen, profilierte Monofile unterschiedlichster Querschnittsformen zu verwenden, die schraubenförmig verdreht sind, so daß sich eine schraubenförmige Profilierung ergibt. Dabei werden die Monofile unabhängig voneinander um ihre Längsachse verdreht und in diesem Zustand innerhalb des Trägers fixiert.

Die Herstellung eines solchen Trägers ist wegen der Einzelverdrehung der Monofile kompliziert, weshalb sich solche Papiermaschinenbespannungen nicht durchgesetzt haben. Außerdem ist es sehr schwierig, eine gleichmäßige Verdrehung der Monofile und damit gleichmäßige Entwässerungseigenschaften über die Fläche zu erreichen. Zudem neigen die Monofile dazu, sich entsprechend der inhärenten Spannung zu entdrehen mit entsprechenden Auswirkungen auf die Entwässerungseigenschaften.

Der Erfindung liegt die Aufgabe zugrunde, eine Papiermaschinenbespannung der eingangs genannten Art so zu gestalten, daß gute Entwässerungseigenschaften bei einfacher Herstellung erreicht werden.

Diese Aufgabe wird erfindungsgemäß dadurch gelöst, daß die schraubenförmige Profilierung den profilierten Monofilen schon bei deren Herstellung aufgeprägt worden ist und sie deshalb torsionsspannungsfrei in der Papiermaschinenbespannung vorliegen. Grundgedanke der Erfindung ist es also, für den Träger Monofile zu verwenden, deren schraubenförmige Profilierung schon bei der Herstellung, beispielsweise bei der Extrudierung durch entsprechende Düsenformen oder beim anschließenden Verstrecken, aufgeprägt worden ist, so daß die Monofile im Träger spannungsfrei vorliegen. Solche Monofile lassen sich hinsichtlich der schraubenförmigen Profilierung sehr exakt herstellen. Aufgrund des torsionsspannungsfreien Zustandes verändern sie ihre Form im Betrieb nicht. Es werden also über die Fläche gleichmäßige und gute Entwässerungseigenschaften erzielt, wobei die Herstellung des Trägers mit den vorgeformten Monofilen in üblicher Weise geschehen kann. Die im Stand der Technik notwendige Einzelverdrehung der Monofile entfällt.

Hinsichtlich der Ausbildung der Querschnitte der schraubenförmig profilierten Monofile bestehen große Freiheiten. So können sie einen ovalen, trilobalen, polygonalen, quadratischen, rechteckigen, kleeblattförmigen und/oder dreieckigen Querschnitt haben, wobei die Querschnitte noch nicht einmal regelmäßig oder symmetrisch sein müssen. Dabei können auch Monofile unterschiedlicher Querschnitte vorhanden sein, um entsprechend den Anforderungen Einfluß auf das Porenvolumen und damit auf die Entwässerungseigenschaften zu nehmen. Ein besonders hohes Porenvolumen ergibt sich, wenn schraubenförmig profilierte Monofile vorhanden sind, deren Querschnitt über den Umfang verteilt mehrere Einwölbungen aufweisen. Umgekehrt können aber auch über den Umfang verteilte Auswölbungen vorgesehen oder beides in der Weise miteinander kombiniert werden, daß sich Ein- und Auswölbungen über den Umfang verteilt abwechseln. Dabei können auch schraubenförmig verlaufende scharfe oder abgerundete Kanten vorgesehen sein.

Es hat sich als günstig erwiesen, wenn das Profil der schraubenförmig profilierten Monofile auf 10 cm zwei bis vierzig Gänge hat, sich also der Querschnitt der Monofile auf dieser Länge zwei bis vierzig Mal dreht. Auch über die Anzahl der Gänge lassen sich das Porenvolumen und damit die Entwässerungseigenschaften beeinflussen. Dabei können auch Monofile mit unterschiedlicher Anzahl von Gängen vorgesehen sein.

Über die Anzahl der schraubenförmig profilierten Monofile kann ebenfalls Einfluß auf das Porenvolumen und damit das Entwässerungsvermögen genommen werden. Zweckmäßigerweise sollten zumindest 30 % der sich in Längs- und/oder in Querrichtung erstreckenden Fäden schraubenförmig profilierte Monofile sein, wobei auch sämtliche Längsund/oder Querfäden solche Monofile sein können.

Grundsätzlich besteht auch die Möglichkeit, die schraubenförmig profilierten Monofile zu Zwirnen zu verarbeiten, beispielsweise in der Art, daß mehrere schraubenförmig profilierte Monofile miteinander verzwirnt werden. Es besteht aber auch die Möglichkeit, ein oder mehrere schraubenförmig profilierte Monofile mit anders geformten Monofilen, beispielsweise gestreckt profilierten Monofilen oder runden Monofilen und/oder mit Multifilamenten zu verzwirnen. Alternativ dazu besteht die Möglichkeit, daß schraubenförmig profilierte Monofile vorhanden sind, die mit einem Spinnfasergarn umwunden oder verzwirnt sind, wie dies an sich schon in der EP-B-0 394 293 beschrieben ist. Diese Monofile sollten nebeneinander parallel verlaufend angeordnet sein.

In weiterer Ausgestaltung der Erfindung ist vorgesehen, daß mit Spinnfasergarn umwundene oder verzwirnte, schraubenförmig profilierte Monofile einen Zwirn mit wenigstens einem Faden aus einem Material, insbesondere Polyvinylalkohol, bilden, das in einem Lösungsmittel, vorzugsweise Wasser, löslich ist, in welchem das schraubenförmig profilierte Monofil und das Spinnfasergarn nicht löslich sind. Dieser lösliche Faden kann nach dem Einbringen in die Papiermaschinenbespannung durch eine Behandlung mit dem Lösungsmittel herausgelöst werden, wodurch ein zusätzliches freies Volumen in der Papiermaschinenbespannung gebildet wird. Eine solche Verfahrensweise zwecks Herstellung von Porenvolumen ist grundsätzlich bekannt (vgl. US-A-4,482,601; EP-B-0 466 990; EP-B-0 413 869; EP-A-0 565 206; WO 98/07925). In Sonderheit sollten die Fäden aus dem löslichen Material derart mit den schraubenförmig profilierten Monofilen verzwirnt sein, daß sie Abstandhalter zwischen benachbarten Fäden bilden.

Die schraubenförmig profilierten Monofile müssen nicht Teile des Trägers der Papiermaschinenbespannung sein, sondern können auch außerhalb des Trägers beispielsweise als Füllfäden oder dergleichen verlaufen. Zweckmäßigerweise bilden sie jedoch gleichzeitig Teile des Trägers, wobei der Träger auch vollständig aus solchen Monofilen bestehen kann. Der Träger kann jede Art von Fadengebilde sein, beispielsweise ein Gewebe, Gewirke, Gelege und/oder Fadenschar. Als Träger können auch Netzträger vorgesehen sein, die dann mit den schraubenförmig profilierten Monofilen kombiniert sind.

Auch hinsichtlich der Lagigkeit des Trägers bestehen aufgrund der Verwendung der schraubenförmig profilierten Monofile keine Beschränkungen, d.h. der Träger kann einlagig oder mehrlagig ausgebildet sein oder auch aus mehreren, untereinander nicht durch Fäden verbundene Trägerbahnen bestehen, die entweder gleich ausgebildet oder auch unterschiedlich sind. Dabei kann der Träger aus einem Gewebe, Gewirke und/oder einem Netzwerk gebildet sein und zusätzlich ein Gelege oder eine Fadenschar aufweisen.

Für die Verwendung in einem Preßfilz ist es vorteilhaft, wenn der Träger in eine Fasermatrix eingebettet ist, indem er beispielsweise zwischen mindestens zwei Faserlagen eingeschlossen ist, die miteinander vernadelt sind.

Was das Material der schraubenförmig profilierten Monofile und gegebenenfalls der Spinnfasergarne angeht, können die für Papiermaschinenbespannungen üblichen Materialien verwendet werden. Es sind dies insbesondere thermoplastische Polymere. Beispiele sind Polypropylen, Polyamid 4.6, Polyamid 6, Polyamid 6.6, Polyamid 6.10, Polyamid 6.12, Polyamid 11, Polyamid 12, PET, PTT, PBT, PPS, PEK oder PEEK. Auch elastomere Polyester können verwendet werden.

In der Zeichnung ist die Erfindung anhand von Ausführungsbeispielen näher veranschaulicht. Es zeigen:
- Figur 1: ein Teilstück des erfindungsgemäßen Monofils;
- Figur 2: einen Querschnitt durch das Monofil gemäß Figur 1;
- Figuren 3 bis 11: verschiedene Querschnitte von erfindungsgemäßen Monofilen.

Das in den Figuren 1 und 2 dargestellte Monofil 1 hat einen rotationssymmetrischen Querschnitt mit einem Kern 2 und insgesamt sechs radial nach außen vorspringenden Stegen - beispielhaft mit 3 bezeichnet -, die an ihren Enden ballig verbreitert sind. Die Stege 3 schließen zwischen sich tiefe Einwölbungen - beispielhaft mit 4 bezeichnet - ein, die bei dem Monofil 1 über die Länge Nuten bilden.

Wie aus Figur 1 ersichtlich, ist das Profil des Monofils 1 schraubenförmig gestaltet, also von seiner äußeren Gestaltung her in sich verdreht, so daß die Stege 3 und auch die von den Eiwölbungen 4 gebildeten Nuten schraubenförmig um den Kern 2 des Monofils 1 verlaufen. Werden solche Monofile 1 in den Träger einer Papiermaschinenbespannung eingewebt, entsteht hierdurch Porenvolumen, wobei die von den Einwölbungen 4 gebildeten Nuten Entwässerungskanäle bilden.

In den Figuren 3 bis 6 sind andere Ausführungsformen von erfindungsgemäßen Monofilen 5, 6, 7, 8 dargestellt. Sie sind ebenfalls rotationssymmetrisch und haben eine unterschiedliche Anzahl von radial verlaufenden Stegen - beispielhaft mit 9, 10, 11, 12 bezeichnet.

In Figur 7 ist ein erfindungsgemäßes Monofil 13 offenbart, das lediglich spiegelsymmetrisch ist. Es weist zwei gegenüberliegende Einwölbungen 14, 15 auf, die beidseitig in Verdickungen 16, 17 unterschiedlicher Formgebung auslaufen.

In Figur 8 ist ein schraubenförmig profiliertes Monofil 18 dargestellt, das rotationssymmetrisch ausgebildet ist und über den Umfang verteilt vier Auswölbungen 19, 20, 21, 22 aufweist, wobei die Auswölbungen 19, 20, 21, 22 über konvexe Bereiche verbunden sind. Auch bei diesem Profil ergeben sich nutenförmige Vertiefungen.

In den Figuren 9 bis 11 sind weitere schraubenförmig profilierte Monofile 23, 24, 25 im Querschnitt dargestellt, und zwar mit einem regelmäßigen Fünfeck (Figur 9), einem Quadrat (Figur 10) und einem Dreieck (Figur 11). Auch wenn die Verbindung der Ecken bzw. Kanten dieser Monofile 23, 24, 25 Geraden bilden, ergeben sich durch das schraubenförmige Profil Porenvolumina und Entwässerungskanäle.

## Patentansprüche

1. Papiermaschinenbespannung, insbesondere Preßfilz, mit einem Träger und mit Fäden, die als profilierte Monofile (1, 5, 6, 7, 8, 13, 18, 23, 24, 25) mit einem von einem kreisförmigen Querschnitt abweichenden Profil ausgebildet sind, wobei profilierte Monofile (1, 5, 6, 7, 8, 13, 18, 23, 24, 25) vorhanden sind, die schraubenförmig profiliert sind **dadurch gekennzeichnet, daß** die schraubenförmige Profilierung den profilierten Monofilen (1, 5, 6, 7, 8, 13, 18, 23, 24, 25) schon bei deren Herstellung aufgeprägt worden ist und sie deshalb torsionsspannungsfrei in der Papiermaschinenbespannung vorliegen.

2. Papiermaschinenbespannung nach Anspruch 1, **dadurch gekennzeichnet, daß** schraubenförmig profilierte Monofile (1, 5, 6, 7, 8, 13, 18, 23, 24, 25) vorhanden sind, die ovalen, trilobalen, polygonalen, quadratischen, rechteckigen, kleeblattförmigen und/oder dreieckigen Querschnitt haben.

3. Papiermaschinenbespannung nach Anspruch 1 oder 2, **dadurch gekennzeichnet, daß** schraubenförmig profilierte Monofile (1, 13) vorhanden sind, deren Querschnitt über den Umfang verteilt mehrere Einwölbungen (4, 14, 15) aufweist.

4. Papiermaschinenbespannung nach einem der Ansprüche 1 bis 3, **dadurch gekennzeichnet, daß** schraubenförmig profilierte Monofile (18) vorhanden sind, deren Querschnitt über den Umfang verteilt mehrere Auswölbungen (19, 20, 21, 22) aufweist.

5. Papiermaschinenbespannung nach Anspruch 3 und 4, **dadurch gekennzeichnet, daß** schraubenförmig profilierte Monofile vorhanden sind, deren Querschnitt über den Umfang verteilt abwechselnd Ein- und Auswölbungen aufweist.

6. Papiermaschinenbespannung nach einem der Ansprüche 1 bis 5, **dadurch gekennzeichnet, daß** schraubenförmig profilierte Monofile vorhanden sind, deren Profil schraubenförmig verlaufende scharfe Kanten aufweist.

7. Papiermaschinenbespannung nach einem der Ansprüche 1 bis 6, **dadurch gekennzeichnet, daß** schraubenförmig profilierte Monofile (1) vorhanden sind, deren Profil schraubenförmig verlaufende abgerundete Kanten aufweist.

8. Papiermaschinenbespannung nach einem der Ansprüche 1 bis 7, **dadurch gekennzeichnet, daß** das Profil der schraubenförmig profilierten Monofile (1, 5, 6, 7, 8, 13, 18, 23, 24, 25) auf 10 cm Länge zwei bis vierzig Gänge hat.

9. Papiermaschinenbespannung nach einem der Ansprüche 1 bis 8, **dadurch gekennzeichnet, daß** zumindest 30 % der sich in Längs- und/oder in Querrichtung erstrekkenden Fäden schraubenförmig profilierte Monofile (1, 5, 6, 7, 8, 13, 18, 23, 24, 25) sind.

10. Papiermaschinenbespannung nach einem der Ansprüche 1 bis 9, **dadurch gekennzeichnet, daß** Zwirne vorhanden sind, bei denen mehrere schraubenförmig profilierte Monofile miteinander oder wenigstens ein schraubenförmig profiliertes Monofil mit anderen Monofilen und/oder Multifilamenten verzwirnt sind.

11. Papiermaschinenbespannung nach einem der Ansprüche 1 bis 10, **dadurch gekennzeichnet, daß** schraubenförmig profilierte Monofile vorhanden sind, die mit einem Spinnfasergarn umwunden oder verzwirnt sind.

12. Papiermaschinenbespannung nach Anspruch 11, **dadurch gekennzeichnet, daß** die mit Spinnfasergarn umwundenen oder verzwirnten, schraubenförmig profilierten Monofile nebeneinander parallel verlaufend angeordnet sind.

13. Papiermaschinenbespannung nach Anspruch 11 oder 12, **dadurch gekennzeichnet, daß** mit Spinnfasergarn umwundene oder verzwirnte, schraubenförmig profilierte Monofile einen Zwirn mit wenigstens einem Faden aus einem Material, insbesondere Polyvinylalkohol, bilden, das in einem Lösungsmittel löslich ist, in welchem das schraubenförmig profilierte Monofil und das Spinnfasergarn nicht löslich sind.

14. Papiermaschinenbespannung nach Anspruch 13, **dadurch gekennzeichnet, daß** die Fäden aus dem löslichen Material derart mit den schraubenförmig profilierten Monofilen verzwirnt sind, daß sie Abstandhalter zwischen benachbarten Fäden bilden.

15. Papiermaschinenbespannung nach einem der Ansprüche 1 bis 14, **dadurch gekennzeichnet, daß** schraubenförmig profilierte Monofile (1, 5, 6, 7, 8, 13, 18, 23, 24, 25) Teile des Trägers der Papiermaschinenbespannung sind.

16. Papiermaschinenbespannung nach einem der Ansprüche 1 bis 15, **dadurch gekennzeichnet, daß** der Träger mindestens ein Gewebe, Gewirke, Gelege, Fadenschar und/oder einen Netzträger aufweist.

17. Papiermaschinenbespannung nach einem der Ansprüche 1 bis 16, **dadurch gekennzeichnet, daß** der Träger einlagig oder mehrlagig ausgebildet ist.

18. Papiermaschinenbespannung nach einem der Ansprüche 1 bis 17, **dadurch gekennzeichnet, daß** der Träger aus mehreren, untereinander nicht durch Fäden verbundenen Trägerbahnen besteht.

19. Papiermaschinenbespannung nach einem der Ansprüche 1 bis 18, **dadurch gekennzeichnet, daß** der Träger aus einem Gewebe, Gewirke und/oder einem Netzwerk gebildet ist und zusätzlich ein Gelege oder eine Fadenschar aufweist.

20. Papiermaschinenbespannung nach einem der Ansprüche 1 bis 19, **dadurch gekennzeichnet, daß** der Träger in eine Fasermatrix eingebettet ist.

21. Papiermaschinenbespannung nach Anspruch 20, **dadurch gekennzeichnet, daß** der Träger zwischen mindestens zwei Faserlagen eingeschlossen ist.

22. Papiermaschinenbespannung nach einem der Ansprüche 1 bis 21, **dadurch gekennzeichnet, daß** die schraubenförmig profilierten Monofile (1, 5, 6, 7, 8, 13, 18, 23, 24, 25) und gegebenenfalls die Spinnfasergarne aus einem thermoplastischen Polymer wie Polypropylen, Polyamid 4.6, Polyamid 6, Polyamid 6.6, Polyamid 6.10, Polyamid 6.12, Polyamid 11, Polyamid 12, PET, PTT, PBT, PPS, PEK, PEEK oder einem elastomeren Polyester bestehen.

## Claims

1. Paper machine clothing, particularly a press felt, comprising a support and comprising filaments which are formed as profiled monofilaments (1, 5, 6, 7, 8, 13, 18, 23, 24, 25) with a profile which differs from a circular cross-section, wherein profiled monofilaments (1, 5, 6, 7, 8, 13, 18, 23, 24, 25) are present which are helically profiled, **characterised in that** the helical profiling has already been imparted to the profiled monofilaments (1, 5, 6, 7, 8, 13, 18, 23, 24, 25) during the manufacture thereof and they are therefore present free from torsional stress in the paper machine clothing.

2. Paper machine clothing according to claim 1, **characterised in that** helically profiled monofilaments (1, 5, 6, 7, 8, 13, 18, 23, 24, 25) are present which have an oval, trilobular, polygonal, square, rectangular, clover leaf-shaped and/or triangular cross-section.

3. Paper machine clothing according to claim 1 or 2, **characterised in that** helically profiled monofilaments (1, 13) are present, the cross-section of which comprises a plurality of curved indentations (4, 14, 15) distributed over the periphery.

4. Paper machine clothing according to any one of claims 1 to 3, **characterised in that** helically profiled monofilaments (18) are present, the cross-section of which comprises a plurality of curved protrusions (19, 20, 21, 22) distributed over the periphery.

5. Paper machine clothing according to claim 3 and 4, **characterised in that** helically profiled monofilaments are present, the cross-section of which comprises curved indentations and curved protrusions distributed alternately over the periphery.

6. Paper machine clothing according to any one of claims 1 to 5, **characterised in that** helically profiled monofilaments are present, the profile of which comprises helically extending sharp edges.

7. Paper machine clothing according to any one of claims 1 to 6, **characterised in that** helically profiled monofilaments (1) are present, the profile of which comprises helically extending rounded edges.

8. Paper machine clothing according to any one of claims 1 to 7, **characterised in that** the profile of the helically profiled monofilaments (1, 5, 6, 7, 8, 13, 18, 23, 24, 25) has two to forty turns over a length of 10 cm.

9. Paper machine clothing according to any one of claims 1 to 8, **characterised in that** at least 30 % of the filaments which extend in a longitudinal and/or transverse direction are helically profiled monofilaments (1, 5, 6, 7, 8, 13, 18, 23, 24, 25).

10. Paper machine clothing according to any one of claims 1 to 9, **characterised in that** twists are present in which a plurality of helically profiled monofilaments are twisted with each other or in which at least one helically profiled monofilament is twisted with other monofilaments and/or multifilaments.

11. Paper machine clothing according to any one of claims 1 to 10, **characterised in that** helically profiled monofilaments are present around which a spun fibre yarn is wound or which are twisted with a spun fibre yarn.

12. Paper machine clothing according to claim 11, **characterised in that** the helically profiled monofilaments around which a spun fibre yarn is wound or which are twisted with a spun fibre yarn are disposed extending side by side and parallel to each other.

13. Paper machine clothing according to claim 11 or 12, **characterised in that** the helically profiled monofilaments around which a spun fibre yarn is wound or which are twisted with a spun fibre yarn form a twist comprising at least one filament of a material, particularly polyvinyl alcohol, which is soluble in a solvent in which the helically profiled monofilament and the spun fibre yarn are insoluble.

14. Paper machine clothing according to claim 13, **characterised in that** the filaments of the soluble material are twisted with the helically profiled monofilaments so that they form spacers between adjacent filaments.

15. Paper machine clothing according to any one of claims 1 to 14, **characterised in that** the helically profiled monofilaments (1, 5, 6, 7, 8, 13, 18, 23, 24, 25) are parts of the support of the paper machine clothing.

16. Paper machine coating according to any one of claims 1 to 15, **characterised in that** the support comprises at least one woven fabric, knitted fabric, lay-up, filament assemblage and/or mesh support.

17. Paper machine clothing according to any one of claims 1 to 16, **characterised in that** the support is of single-layer or multi-layer construction.

18. Paper machine clothing according to any one of claims 1 to 17, **characterised in that** the support consists of a plurality of supporting lengths which are not joined to each other by filaments.

19. Paper machine clothing according to any one of claims 1 to 18, **characterised in that** the support is formed from a woven fabric, knitted fabric and/or a mesh and additionally contains a lay-up or a filament assemblage.

20. Paper machine clothing according to any one of claims 1 to 19, **characterised in that** the support is embedded in a fibrous matrix.

21. Paper machine clothing according to claim 20, **characterised in that** the support is surrounded between at least two fibrous layers.

22. Paper machine clothing according to any one of claims 1 to 21, **characterised in that** the helically profiled monofilaments (1, 5, 6, 7, 8, 13, 18, 23, 24, 25) and optionally the spun fibre yarns consist of a thermoplastic polymer such as polypropylene, polyamide 4,6, polyamide 6, polyamide 6,6, polyamide 6,10, polyamide 6,12, polyamide 11, polyamide 12, PET, PTT, PBT, PPS, PEK, PEEK or of an elastomeric polyester.

## Revendications

1. Garniture de machine à papier, notamment feutre de presse comprenant un substrat et des fils réalisés sous la forme de monofilaments profilés (1, 5, 6, 7, 8, 13, 18, 23, 24, 25) munis d'un profil à section transversale autre que circulaire, sachant que sont prévus des monofilaments profilés (1, 5, 6, 7, 8, 13, 18, 23, 24, 25) à profil hélicoïdal, **caractérisée par le fait que** le profilage hélicoïdal a été empreint dans les monofilaments profilés (1, 5, 6, 7, 8, 13, 18, 23, 24, 25) dès le stade de leur fabrication, de sorte qu'ils sont présents, dans la garniture de machine à papier, à l'état exempt de contraintes de torsion.

2. Garniture de machine à papier, selon la revendication 1, **caractérisée par** la présence de monofilaments (1, 5, 6, 7, 8, 13, 18, 23, 24, 25) à profil hélicoïdal présentant une section transversale ovale, trilobée, polygonale, carrée, rectangulaire, polylobée et/ou triangulaire.

3. Garniture de machine à papier, selon la revendication 1 ou 2, **caractérisée par** la présence de monofilaments (1, 13) à profil hélicoïdal dont la section transversale comporte plusieurs indentations bombées (4, 14, 15) réparties sur le pourtour.

4. Garniture de machine à papier, selon l'une des revendications 1 à 3, **caractérisée par** la présence de monofilaments (18) à profil hélicoïdal dont la section transversale comporte plusieurs bombements sortants (19, 20, 21, 22) répartis sur le pourtour.

5. Garniture de machine à papier, selon les revendications 3 et 4, **caractérisée par** la présence de monofilaments à profil hélicoïdal dont la section transversale comporte, en alternance, des indentations bombées et des bombements sortants répartis sur le pourtour.

6. Garniture de machine à papier, selon l'une des revendications 1 à 5, **caractérisée par** la présence de monofilaments à profil hélicoïdal, dont le profil présente des arêtes vives s'étendant hélicoïdalement.

7. Garniture de machine à papier, selon l'une des revendications 1 à 6, **caractérisée par** la présence de monofilaments (1) à profil hélicoïdal, dont le profil présente des arêtes arrondies s'étendant hélicoïdalement.

8. Garniture de machine à papier, selon l'une des revendications 1 à 7, **caractérisée par le fait que** le profil des monofilaments (1, 5, 6, 7, 8, 13, 18, 23, 24, 25) à profil hélicoïdal comprend de deux à quarante spires par segment de longueur de 10 cm.

9. Garniture de machine à papier, selon l'une des revendications 1 à 8, **caractérisée par le fait qu'**au moins 30 % des fils s'étendant dans la direction longitudinale et/ou dans la direction transversale se présentent comme des monofilaments (1, 5, 6, 7, 8, 13, 18, 23, 24, 25) à profil hélicoïdal.

10. Garniture de machine à papier, selon l'une des revendications 1 à 9, **caractérisée par** la présence de retors dans lesquels plusieurs monofilaments à profil hélicoïdal sont retordus ensemble, ou au moins un monofilament à profil hélicoïdal est retordu avec d'autres monofilaments et/ou multifilaments.

11. Garniture de machine à papier, selon l'une des revendications 1 à 10, **caractérisée par** la présence de monofilaments à profil hélicoïdal, qui sont enroulés ou retordus avec un filé.

12. Garniture de machine à papier, selon la revendication 11, **caractérisée par le fait que** les monofilaments à profil hélicoïdal, enroulés ou retordus avec un filé, sont agencés en juxtaposition avec étendue parallèle.

13. Garniture de machine à papier, selon la revendication 11 ou 12, **caractérisée par le fait que** les monofilaments à profil hélicoïdal, enroulés ou retordus avec un filé, forment un retors comportant au moins un fil en un matériau, notamment en de l'alcool polyvinylique, qui est soluble dans un solvant dans lequel le monofilament à profil hélicoïdal et le filé ne sont pas solubles.

14. Garniture de machine à papier, selon la revendication 13, **caractérisée par le fait que** les fils constitués du matériau soluble sont retordus, avec les monofilaments à profil hélicoïdal, de manière à former des éléments d'espacement entre des fils voisins.

15. Garniture de machine à papier, selon l'une des revendications 1 à 14, **caractérisée par le fait que** des monofilaments (1, 5, 6, 7, 8, 13, 18, 23, 24, 25) à profil hélicoïdal constituent des parties du substrat de ladite garniture de machine à papier.

16. Garniture de machine à papier, selon l'une des revendications 1 à 15, **caractérisée par le fait que** le substrat comprend au moins un tissu, un tricot, une structure plane, une nappe de fils et/ou un substrat réticulaire.

17. Garniture de machine à papier, selon l'une des revendications 1 à 16, **caractérisée par le fait que** le substrat est de réalisation monocouche ou multicouches.

18. Garniture de machine à papier, selon l'une des revendications 1 à 17, **caractérisée par le fait que** le substrat se compose de plusieurs bandes substrats non reliées ensemble par des fils.

19. Garniture de machine à papier, selon l'une des revendications 1 à 18, **caractérisée par le fait que** le substrat est formé d'un tissu, d'un tricot et/ou d'un ensemble réticulaire, et est additionnellement pourvu d'une structure plane ou d'une nappe de fils.

20. Garniture de machine à papier, selon l'une des revendications 1 à 19, **caractérisée par le fait que** le substrat est noyé dans une matrice fibreuse.

21. Garniture de machine à papier, selon la revendication 20, **caractérisée par le fait que** le substrat est enchâssé entre au moins deux couches de fibres.

22. Garniture de machine à papier, selon l'une des revendications 1 à 21, **caractérisée par le fait que** les monofilaments (1, 5, 6, 7, 8, 13, 18, 23, 24, 25) à profil hélicoïdal, et éventuellement les filés, sont constitués d'un polymère thermoplastique tel que du polypropylène, du polyamide 4.6, du polyamide 6, du polyamide 6.6, du polyamide 6.10, du polyamide 6.12, du polyamide 11, du polyamide 12, du PET, du PTT, du PBT, du PPS, du PEK, du PEEK, ou d'un polyester élastomère.
